# EUROPÄISCHE PATENTSCHRIFT

(11) **EP 0 581 758 B1**
(45) Veröffentlichungstag und Bekanntmachung des Hinweises auf die Patenterteilung: **10.01.1996**
(21) Anmeldenummer: 93890125.3
(22) Anmeldetag: 22.06.1993
(51) Int. Cl.: B02C 13/28

(54) **Schlagleiste für Brecherrotoren**
Impeller bar for impact-mill rotors
Barre de percussion de rotors de broyeurs à impact

(30) Priorität: 28.07.1992 AT 1532/92
(43) Veröffentlichungstag der Anmeldung: 02.02.1994
(73) Patentinhaber: Schrödl, Hermann, A-4713 Gallspach (AT)
(72) Erfinder: Schrödl, Hermann, A-4713 Gallspach (AT)
(74) Vertreter: Hübscher, Heiner, Dipl.-Ing.

(56) Entgegenhaltungen:
- EP-A- 0 447 774
- EP-B- 0 224 836
- GB-A- 2 128 499
- US-A- 4 597 538

## Beschreibung

Die Erfindung bezieht sich auf eine Schlagleiste für Brecherrotoren od. dgl., bestehend aus einem im Rotor achsparallel abstützbaren Grundkörper und lösbar am Grundkörper ansetzbaren Arbeitswerkzeugen, wobei die Arbeitswerkzeuge mit wenigstens einer Halterungsschiene in eine längsverlaufende Halterungsnut des Grundkörpers eingreifen.

Aus einem Grundkörper und Arbeitswerkzeugen zusammengesetzte Schlagleisten haben sich bereits bestens bewährt, da sie wegen der Verschleißfestigkeit und Austauschbarkeit der Arbeitswerkzeuge neben ihrer guten Spaltwirkung vor allem auch eine hohe Standzeit mit sich bringen. Voraussetzung dafür ist allerdings eine entsprechend feste und dauerhafte Verbindung zwischen Arbeitswerkzeug und Grundkörper, wozu die Werkzeuge, wie beispielsweise aus der EP-B-0 224 836 hervorgeht, mit einer oder mehreren pilzartig abgerundeten Halterungsschienen axial in längsverlaufende Halterungsnuten des Grundkörpers eingeschoben sind und es durch die aufeinander angepaßten Querschnittsformen von Halterungsschiene und Halterungsnut zu einer bruchsicheren und hochbelastbaren Formschlußverbindung zwischen Arbeitswerkzeugen und Grundkörper kommt. Beim betriebsmäßigen Einsatz einer solchen Schlagleiste ist es nun nicht zu verhindern, daß der durch die Zerkleinerungsarbeit des Brechers entstehende Staub in die verbleibenden Spalte und Hohlräume zwischen Halterungsnut und Halterungsschiene eindringt und diese Freiräume vollständig mit Staubmaterial angefüllt werden, was nach längerer Einsatzzeit ein Abnehmen und Austauschen der Arbeitswerkzeuge beträchtlich erschwert und oft spezielle, aufwendige maschinelle Einrichtungen, wie Pressen od. dgl., erfordert.

Der Erfindung liegt daher die Aufgabe zugrunde, diese Mängel zu beseitigen und eine Schlagleiste der eingangs geschilderten Art zu schaffen, die sich ohne Beeinträchtigung der Spaltwirkung und Standzeit durch die rationelle Ein- und Ausbaubarkeit ihrer Arbeitswerkzeuge auszeichnet.

Die Erfindung löst diese Aufgabe dadurch, daß der Grundkörper durch die Halterungsnut hindurch längsgeteilt ist und die Grundkörperteile über eine Spanneinrichtung zusammenspannbar sind. Dieser längsgeteilte und zusammenspannbare Grundkörper erlaubt es, die Halterungsnut durch geeignetes Betätigen der Spanneinrichtung zu öffnen oder zu schließen und damit einerseits ein genügendes Bewegungsspiel zum problemlosen Ein- und Ausbau der Arbeitswerkzeuge zu bieten und anderseits für den erforderlichen Formschluß der Verbindung von Werkzeugen und Grundkörper zu sorgen, welche Verbindung durch eine geeignete Teilung und Verspannung des Grundkörpers und eine damit erzielbare Klemmwirkung zusätzlich zum Formschluß nun auch einen Kraftschluß erhalten kann. Unabhängig vom Grad der Verschmutzung und Verstaubung der Spalte und Hohlräume ist jederzeit auch nach langem Einsatz durch Lösen der Spanneinrichtung ein rationeller Austausch der Arbeitswerkzeuge gewährleistet, wobei grundsätzlich die eigentliche Konstruktion der Spanneinrichtung und die Form und Art der Grundkörperteilung eine untergeordnete Rolle spielen und sich nach den jeweiligen Gegebenheiten und Anforderungen richten werden.

Die Grundkörperteile könnten durchaus mittels Spannschrauben oder ähnlichen Spanneinrichtungen direkt miteinander verspannbar sein, doch ist es vorteilhaft, wenn die Spanneinrichtung Spanntriebe zur Druckbeaufschlagung der sich an den Teilungsflächen gegeneinander und an außenseitigen Stützflächen gegen rotorfeste Stützkörper anlegenden Grundkörperteile umfaßt, da solche Spanneinrichtungen sehr robust ausgebildet sein können, sie aufwandsarm hohe Spannkräfte aufzubringen erlauben und außerdem die Möglichkeit ergeben, die Grundkörperteile nicht nur miteinander, sondern auch gegen rotorfeste Stützkörper od. dgl. zu verspannen, wodurch gleichzeitig die Halterung der Schlagleiste im Rotor mitbeeinflußt werden kann.

Weist der Rotor radial innerhalb der Stützkörper eine sich axial erstreckende Stützplatte als Widerlager für die Spanntriebe auf und bilden die Stützkörper radial auswärts sich verengende Keilflächen zur Anlage der Grundkörperteile, ergibt sich eine einfache Konstruktion, da der Rotor, der üblicherweise mit axialem Abstand nebeneinander angeordnete Scheiben zur Aufnahme der Schlagleisten aufweist, durch die Stützplatten verstärkt wird und diese Stützplatten den Spanntrieben über den gesamten axialen Längenbereich des Rotors Abstütztmöglichkeiten bieten. Die sich radial auswärts verengenden Keilflächen führen zu einer bei Drehung fliehkraftbedingt sich selbst verstärkenden Verspannung und damit zu einer sicheren Halterung.

Sind im wesentlichen radial ausgerichtete Spanntriebe, insbesondere Hydraulik- oder Schraubentriebe, vorgesehen, läßt sich eine recht platzsparend unterzubringende Spanneinrichtung herstellen, wozu sich hydraulische Druckkissen od. dgl. gut eignen.

Eine sehr robuste Spanneinrichtung entsteht, wenn im wesentlichen tangential ausgerichtete Spanntriebe vorgesehen sind, die mit zwischen Grundkörper und Stützplatte eingesetzten Spannkeilen zusammenwirken, da diese Spannkeile hinsichtlich günstiger Kraft- und Belastungsverhältnisse ausgelegt werden können und mit einfachen Spanntrieben, beispielsweise Schraubentriebe oder Hydrauliktriebe, hohe Spannkräfte aufzubringen sind.

Um die Spannkräfte entsprechend den konstruktiven Gegebenheiten oder den auftretenden Belastungen verteilen und für eine gleichmäßige Kraftbeaufschlagung der Grundkörperteile sorgen zu können, ist es möglich, axial nebeneinandergereihte Spannkeile vorzusehen, jedem Grundkörperteil eigene Spannkeile zuzuordnen, die Spannkeile gegeneinander in Umfangsrichtung versetzt anzuordnen oder auch die Grundkörperteile aus in Längsrichtung nebeneinander gereihten Teilstücken zusammenzusetzen, welche Maßnahmen einzeln oder in verschiedenen Kombinationen eine den jeweiligen Anforderungen voll gerecht werdende Schlagleiste mit sich bringen.

In der Zeichnung ist der Erfindungsgegenstand beispielsweise veranschaulicht, und zwar zeigen
- Fig. 1 und 2: eine in einem Brecherrotor eingesetzte erfindungsgemäße Schlagleiste im achsnormalen Querschnitt nach der Linie I-I der Fig. 2 bzw. im Axialschnitt nach der Linie II-II der Fig. 1 und die
- Fig. 3 und 4: zwei weitere Ausführungsbeispiele einer erfindungsgemäßen Schlagleiste jeweils in einem achsnormalen Querschnitt ähnlich Fig. 1.

Ein nur angedeuteter Brecherrotor 1 besteht aus einer auf einer Antriebswelle 2 drehfest aufgekeilten Rotorhülse 3, auf der beiderends Rotorscheiben 4 sitzen, die umfangseitig Aufnahmen 5 mit Stützkörpern 6 und einer Stützplatte 7 für eine Bestückung mit sich axial erstreckenden Schlagleisten 8 aufweisen. Diese Schlagleisten 8 setzen sich aus einem Grundkörper 9 und Arbeitswerkzeugen 10 zusammen, wobei die achsnormal ausgerichtete Schneiden 11 bildenden Arbeitswerkzeuge 10 mit einer im Querschnitt etwa pilzförmigen Halterungsschiene 12 in eine längsverlaufende Halterungsnut 13 des Grundkörpers 9 eingreifen. Durch axiales Ein- und Ausschieben der Arbeitswerkzeuge 10 in den Grundkörper 9 können daher diese Arbeitswerkzeuge bedarfsweise ausgetauscht werden, so daß sich einerseits durch geeignete Wahl der Werkzeuge die Zerkleinerungswirkung steigern und anderseits durch den Einsatz von Werkzeugen aus verschleißfesten Werkstoffen die Standzeit der Schlagleisten beträchtlich erhöhen läßt.

Um den Ein- und Ausbau der Arbeitswerkzeuge 10 zu erleichtern, wobei vor allem der Ausbau der Werkzeuge wegen des sich während des Betriebes in den Hohlräumen zwischen Halterungsschiene 12 und Halterungsnut 13 festsetzenden Staubes oft beträchtliche Schwierigkeiten bereitet, ist der Grundkörper 9 durch die Halterungsnut 13 hindurch langsgeteilt und zum Zusammenspannen der Grundkörperteile 9a, 9b ist eine Spanneinrichtung 14 vorgesehen, die zu einer Druckbeaufschlagung der Grundkörperteile 9a, 9b führt, wobei sich diese Grundkörperteile 9a, 9b an der Teilungsfläche 15 gegeneinander und an Stützflächen 16, 17 gegen die Stützkörper 6 der Rotoraufnahmen 5 anlegen. Bei Betätigung der Spanneinrichtung 14 im Sinne einer Entlastung der Grundkörperteile 9a, 9b öffnet sich daher die Halterungsnut 13 und die Arbeitswerkzeuge 10 lassen sich wegen des gelockerten Formschlusses ohne Schwierigkeiten durch axiales Herausziehen aus der Halterungsnut 13 ausbauen. Beim Einbau der Arbeitswerkzeuge 10 braucht dann nach dem losen Einschieben der Halterungsschiene 12 in die Halterungsnut 13 die Spanneinrichtung 14 nur im Sinne einer Belastung betätigt zu werden, womit die Grundkörperteile 9a, 9b zusammengespannt werden und sich der sichere Formschluß für die Verbindung von Werkzeugen und Grundkörper ergibt. Durch entsprechende Teilung des Grundkörpers 9 und geeignete Abstützung der Grundkörperteile 9a, 9b kann dabei auch eine kraftschlüssige Verbindung für die Arbeitswerkzeuge 10 und eine Klemmverbindung für die Halterung der gesamten Schlagleiste 8 in der Aufnahme 5 erreicht werden.

Gemäß dem Ausführungsbeispiel nach Fig. 1 und 2 besteht die Spanneinrichtung 14 aus einem Schraubentrieb 18 und einem Spannkeil 19, der zwischen der Stützplatte 7 und dem Grundkörperteil 9b zur Wirkung kommt. Die Teilung des Grundkörpers 9 läuft hier im wesentlichen entlang einer Tangentialebene, so daß der Spannkeil 19 den Grundkörper 9 gegen die Stützkörper 6 über den unteren Grundkörperteil 9b verspannt.

Gemäß dem Ausführungsbeispiel nach Fig. 3 umfaßt die Spanneinrichtung 14 ebenfalls einen Schraubentrieb 18 und zumindest einen Spannkeil 19, doch ist hier der Grundkörper 9 im wesentlichen entlang einer Radialebene geteilt, so daß der Spannkeil 19 mit beiden Grundkörperteilen 9a, 9b zusammenwirkt. Wie angedeutet, könnte hier der Spannkeil 19 geteilt und jedem Grundkörperteil 9a, 9b jeweils ein eigener Spannkeil 19a, 19b zugeordnet sein.

Gemäß dem Ausführungsbeispiel nach Fig. 4 ist als Spanneinrichtung 14 ein radial ausgerichteter Spanntrieb 20, vorzugsweise ein Hydrauliktrieb, vorgesehen, der sich zwischen Stützplatte 7 und einem der Grundkörperteile 9a verspannen läßt, wodurch sich wiederum der gewünschte Zusammenhalt der Grundkörperteile ergibt.

Durch die einfache Maßnahme, den Grundkörper 9 durch die Halterungsnut 13 hindurch der Länge nach zu teilen und die Grundkörperteile 9a, 9b durch geeignete Spanneinrichtungen 14 zusammenzuspannen, kommt es auf rationelle Weise zu einer form- und kraftschlüssigen Halterung der Arbeitswerkzeuge 10 im Grundkörper 9, welche Halterung sich bedarfsweise ausreichend weit öffnen läßt, um den Ein- und Ausbau der Arbeitswerkzeuge zu erleichtern. Dabei spielt es an und für sich keine Rolle, wie die Spanneinrichtung 14 ausgebildet und eingesetzt wird, wo und wie oft die Grundkörper geteilt sind u. dgl., da bereits kleine Relativbewegungen der Grundkörperteile genügen, um das gewünschte Bewegungsspiel zwischen Halterungsschiene und Halterungsnut zu erreichen und den Ein- und Ausbau der Arbeitswerkzeuge zu vereinfachen, und allein darauf kommt es an.

## Patentansprüche

1. Schlagleiste (8) für Brecherrotoren (1) od. dgl., bestehend aus einem im Rotor (1) achsparallel abstützbaren Grundkörper (9) und lösbar am Grundkörper ansetzbaren Arbeitswerkzeugen (10), wobei die Arbeitswerkzeuge (10) mit wenigstens einer Halterungsschiene (12) in eine längsverlaufende Halterungsnut (13) des Grundkörpers (9) eingreifen, dadurch gekennzeichnet, daß der Grundkörper (9) durch die Halterungsnut (13) hindurch längsgeteilt ist und die Grundkörperteile (9a, 9b) über eine Spanneinrichtung (14) zusammenspannbar sind.

2. Schlagleiste nach Anspruch 1, dadurch gekennzeichnet, daß die Spanneinrichtung (14) Spanntriebe (18, 20) zur Druckbeaufschlagung der sich an den Teilungsflächen (15) gegeneinander und an außenseitigen Stützflächen (16, 17) gegen rotorfeste Stützkörper (6) anlegenden Grundkörperteile (9a, 9b) umfaßt.

3. Schlagleiste nach Anspruch 2, dadurch gekennzeichnet, daß der Rotor (1) radial innerhalb der Stützkörper (6) eine sich axial erstreckende Stützplatte (7) als Widerlager für die Spanntriebe (18, 20) aufweist und die Stützkörper (6) radial auswärts sich verengende Keilflächen zur Anlage der Grundkörperteile (9a, 9b) bilden.

4. Schlagleiste nach Anspruch 2 oder 3, dadurch gekennzeichnet, daß im wesentlichen radial ausgerichtete Spanntriebe (20), insbesondere Hydraulik- oder Schraubentriebe, vorgesehen sind.

5. Schlagleiste nach Anspruch 2 oder 3, dadurch gekennzeichnet, daß im wesentlichen tangential ausgerichtete Spanntriebe (18) vorgesehen sind, die mit zwischen Grundkörper (9) und Stützplatte (7) eingesetzten Spannkeilen (19) zusammenwirken.

6. Schlagleiste nach Anspruch 5, dadurch gekennzeichnet, daß axial nebeneinandergereihte Spannkeile vorgesehen sind.

7. Schlagleiste nach Anspruch 5 oder 6, dadurch gekennzeichnet, daß jedem Grundkörperteil (9a, 9b) eigene Spannkeile (19a, 19b) zugeordnet sind.

8. Schlagleiste nach einem der Ansprüche 5 - 7, dadurch gekennzeichnet, daß die Spannkeile gegeneinander in Umfangsrichtung versetzt angeordnet sind.

9. Schlagleiste nach einem der Ansprüche 1 - 8, dadurch gekennzeichnet, daß die Grundkörperteile aus in Längsrichtung nebeneinandergereihten Teilstücken zusammengesetzt sind.

## Claims

1. An impact strip (8) for crusher rotors (1) or the like, consisting of a base member (9) adapted to be supported in axis-parallel relationship in the rotor (1) and of working tools (10) adapted to be detachably fitted to the base member, the working tools (10) engaging by at least one mounting rail (12) in a longitudinally extending mounting groove (13) in the base member (9), characterised in that the base member (9) is longitudinally divided through the mounting groove (13) and the base member parts (9a, 9b) are adapted to be clamped together via a clamping means (14).

2. An impact strip according to claim 1, characterised in that the clamping means (14) comprises clamping mechanisms (18, 20) for applying pressure to the base member parts (9a, 9b) which at the division surfaces (15) bear one against the other and at outer support surfaces (16, 17) bear against support members (6) fixed to the rotor.

3. An impact strip according to claim 2, characterised in that the rotor (1) comprises radially inside the support members (6) an axially extending support plate (7) as an abutment for the clamping mechanisms (18, 20) and the support members (6) form radially outwardly narrowing wedge surfaces for the abutment of the base member parts (9a, 9b).

4. An impact strip according to claim 2 or 3, characterised in that substantially radially extending clamping mechanisms (20), more particularly hydraulic or screw mechanisms, are provided.

5. An impact strip according to claim 2 or 3, characterised in that substantially tangentially extending clamping mechanisms (18) are provided and co-operate with clamping wedges (19) inserted between the base member (9) and the support plate (7).

6. An impact strip according to claim 5, characterised in that clamping wedges arranged side by side axially are provided.

7. An impact strip according to claim 5 or 6, characterised in that each base member part (9a, 9b) has its own clamping wedge (19a, 19b).

8. An impact strip according to any one of claims 5 to 7, characterised in that the clamping wedges are arranged in peripherally offset relationship.

9. An impact strip according to any one of claims 1 to 8, characterised in that the base member parts are made up of sections disposed side by side in the longitudinal direction.

## Revendications

1. Barre de percussion (8) pour des rotors de broyeurs à impact (1) ou analogue, constituée d'un corps de base (9) susceptible de prendre appui, parallèlement à l'axe, dans le rotor (1) et d'outils de travail (10) pouvant être montés de façon désolidarisable sur le corps de base, les outils de travail (10) s'engageant, par au moins une glissière de fixation (12), dans une rainure de fixation (13) s'étendant longitudinalement, du corps de base (9),
caractérisée par le fait que le corps de base (9) est divisé longitudinalement par la rainure de fixation (13) et les parties de corps de base (9a, 9b) sont susceptibles d'être assemblées par serrage, par l'intermédiaire d'un dispositif de bridage (14).

2. Barre de percussion selon la revendication 1,
caractérisée par le fait que le dispositif de bridage (14) comprend des éléments de bridage (18, 20) destinés à solliciter en compression les surfaces de division (15) les unes contre les autres et comprend des parties de corps de base (9a, 9b) appuyant sur les surfaces d'appui (16, 17) extérieures contre le corps d'appui (6) fixé au rotor.

3. Barre de percussion selon la revendication 2,
caractérisée par le fait que le rotor (1) présente, radialement à l'intérieur des corps d'appui (6), une plaque d'appui (7) s'étendant axialement faisant office de contre-appui pour les éléments de bridage (18, 20) et les corps d'appui (6) constituant des faces cunéiformes, allant en s'effilant radialement vers l'extérieur et destinées à l'appui des parties de corps de base (9 à 9b).

4. Barre de percussion selon la revendication 2 ou 3,
caractérisée par le fait que des éléments de bridage (20) orientés sensiblement radialement, en particulier des transmissions hydrauliques ou à vis, sont prévues.

5. Barre de percussion selon la revendication 2 ou 3,
caractérisée en ce que des éléments de bridage (18) orientés sensiblement tangentiellement sont prévus et coopèrent avec des coins de serrage (19) insérés entre le corps de base (9) et la plaque d'appui (7).

6. Barre de percussion selon la revendication 5,
caractérisée en ce que des coins de serrage alignés les uns à côté des autres axialement sont prévus.

7. Barre de percussion selon la revendication 5 ou 6,
caractérisée en ce qu'à chaque partie de corps de base (9a, 9b) sont associés des coins de serrage (19a, 19b) propres.

8. Barre de percussion selon l'une des revendications 5 à 7,
caractérisée en ce que les coins de serrage sont déplacés les uns par rapport aux autres dans la direction périphérique.

9. Barre de percussion selon l'une des revendications 1 à 8,
caractérisée en ce que les parties de corps de base sont composées d'éléments partiels alignés les uns à côté des autres en direction longitudinale.
